# EUROPÄISCHE PATENTSCHRIFT

(11) **EP 2 599 164 B1**
(45) Veröffentlichungstag und Bekanntmachung des Hinweises auf die Patenterteilung: **05.10.2016**
(21) Anmeldenummer: 11760986.7
(22) Anmeldetag: 30.05.2011
(51) Int. Cl.: H01R 4/24, H01R 13/502

(54) **STECKVERBINDER MIT SCHNEIDKLEMMEN UND EINEM UNVERLIERBAREN ISOLIERKÖRPER**
PLUG CONNECTOR COMPRISING INSULATION DISPLACEMENT TERMINALS AND A CAPTIVE INSULATING BODY
CONNECTEUR DOTÉ DE PINCES COUPANTES ET D'UN CORPS ISOLANT IMPERDABLE

(30) Priorität: 28.07.2010 DE 202010010754 U
(43) Veröffentlichungstag der Anmeldung: 05.06.2013
(73) Patentinhaber: HARTING Electronics GmbH, 32339 Espelkamp (DE)
(72) Erfinder: SCHÜTZ, Christian, 32479 Hille (DE)
(86) Internationale Anmeldenummer: PCT/DE2011/075124
(87) Internationale Veröffentlichungsnummer: WO 2012/022313

(56) Entgegenhaltungen:
- DE-C1- 4 203 455
- DE-U1- 29 512 585
- DE-U1-202007 002 051
- DE-U1-202009 010 246
- TW-U- 537 544
- US-A1- 2010 029 129

## Beschreibung

Die Erfindung betrifft einen Steckverbinder für mehrere elektrische Leiter, umfassend ein Gehäuse und einen Isolierkörper, wobei der Isolierkörper für jeden elektrischen Leiter einen Führungskanal mit mindestens einer Umlenkschräge oder einer Umlenkrundung aufweist, und wobei das Gehäuse für jeden elektrischen Leiter ein Kontaktelement zu dessen Kontaktierung aufweist, wobei diese Kontaktelemente jeweils an mindestens einem Ende mit einer Schneidklemme versehen sind, und wobei der Isolierkörper für jede Schneidklemme eine Tasche aufweist, welche dafür vorgesehen ist, beim Hineindrücken des Isolierkörpers in das Gehäuse die entsprechende Schneidklemme aufzunehmen, wobei der Führungskanal im Bereich seiner Umlenkschräge oder Umlenkrundung die dazugehörige Tasche kreuzt, wodurch jede Schneidklemme den dazugehörigen in den jeweiligen Führungskanal eingeführten und somit quer durch die Tasche geführten elektrischen Leiter durch Hineindrücken des Isolierkörpers in das Gehäuse kontaktiert.

Eine derartige Vorrichtung wird benötigt, um elektrische Leiter mit einem Steckverbinder zu kontaktieren.

### Stand der Technik

Im Stand der Technik ist bereits eine Vielzahl von Lösungen zur Kontaktierung elektrischer Leiter im Steckverbinder durch Schneidklemmen bekannt.

So ist aus der Druckschrift EP0554810B1 ein elektrischer Verbinder zum Anschluss von isolierten elektrischen Leitern bekannt. Zum Kontaktieren des Verbinders werden sämtliche zu kontaktierende elektrische Leiter in einem ersten Vorgang in ein gemeinsames Druckteil eingeführt. Dann werden die elektrischen Leiter in einem zweiten Vorgang gemeinsam durch Betätigen des Druckteils in ihre jeweiligen Schneidklemmen hineingedrückt. Diese Anordnung ermöglicht eine Einführung der elektrischen Leiter, axial zu den Kontaktelementen und eignet sich insbesondere für eine maschinelle Kontaktierung.

Die Druckschrift DE202009010246U1 schlägt eine feldkonfektionierbare Anschlussvorrichtung vor, mit der am Einsatzort eine Kontaktierung mehrerer einzelner Adern manuell mit einfachem Werkzeug und geringem Kraftaufwand durchgeführt werden kann. Dazu ist für jede Ader eine Anschlusseinheit mit einem eigenen Schlitten vorgesehen. Die Ader wird dazu axial zur Schneidklemme in ihre jeweilige Anschlusseinheit eingeführt.

In der Praxis hat sich gezeigt, dass weiterhin ein Bedarf an feldkonfektionierbaren Steckverbindern existiert, welche es ermöglichen, mehrere elektrische Leiter zur Kontaktierung in einem gemeinsamen Vorgang mit einem gemeinsamen Isolierkörper in ihre jeweiligen Schneidklemmen hineinzudrücken. Leider tritt in der Praxis dabei immer wieder das Problem auf, dass bei dem Einschieben des Isolierkörpers in das Gehäuse festgestellt wird, dass sich der Isolierkörper in eine falschen Orientierung befindet oder dass verschiedene Isolierkörper unterschiedlicher Steckverbinder versehentlich gegeneinander vertauscht werden. Schließlich muss für jedes Gehäuse genau ein dazugehöriger Isolierkörper mitgeführt und vor dem Kontaktierungsvorgang entsprechend zugeordnet werden.

### Aufgabenstellung

Der Erfindung liegt daher die Aufgabe zugrunde, eine feldkonfektionierbare Anschlussvorrichtung der eingangs erwähnten Art anzugeben, welche die vorgenannten Probleme vermeidet.

Diese Aufgabe wird durch einen Steckverbinder gemäss dem Anspruch 1 gelöst .

Vorteilhafte Ausgestaltungen der Erfindung sind in den Unteransprüchen angegeben.

Bei der Erfindung handelt es sich um eine Vorrichtung die benötigt wird, um mehrere elektrische Leiter in einem gemeinsamen Vorgang mit einem Steckverbinder zu kontaktieren.

Vorteilhafterweise ist der Isolierkörper quaderförmig ausgebildet und besitzt an zwei einander gegenüberliegenden Seitenflächen jeweils einen zylinderförmigen Zapfen. Diese beiden Zapfen greifen jeweils in ein Führungsmittel des Gehäuses, wobei das Führungsmittel vorzugsweise als Schiene oder Schlitz ausgebildet und an zwei einander gegenüberliegenden Seitenteilen des Gehäuses angeordnet sind. Von besonderem Vorteil ist es dabei, wenn die Seitenteile so ausgeführt sind, dass sie über die Öffnung des Gehäuses hinausragen. Dies hat den Vorteil, dass der Isolierkörper einerseits unverlierbar am Gehäuse gehalten und anderseits mit seinen entlang der beiden Führungsmittel entlanggleitenden Zapfen in das Gehäuse einführbar ist.

Weiterhin ist es dabei von besonderem Vorteil, wenn jedes Führungsmittel ein hinteres Ende besitzt, das in demjenigen Bereich des dazugehörigen Seitenteiles angeordnet ist, welcher über die Öffnung des Gehäuses hinausragt.

Der Isolierkörper weist zur Aufnahme und Führung jedes elektrischen Leiters jeweils einen Führungskanal auf. Dieser Führungskanal besitzt eine Umlenkschräge oder Umlenkrundung.

Weiterhin besitzt der Isolierkörper eine Tasche, die von dem Führungskanal im Bereich der Umlenkschräge oder Umlenkrundung gekreuzt wird. Somit wird ein in durch den Führungskanal geschobener elektrischer Leiter im Bereich der Umlenkschräge oder Umlenkrundung quer durch die Tasche geführt. Beim Hineindrücken des Isolierkörpers in das Gehäuse nimmt jede Tasche die dazugehörige Schneidklemme auf und der entsprechende elektrische Leiter wird von der dazugehörigen Schneidklemme kontaktiert.

Besonders vorteilhaft ist es weiterhin, wenn der Isolierkörper mit seinen Zapfen in jeweils einem Führungsmittel verschiebbar gehalten und mit diesen Zapfen zumindest an dem hinteren Ende der Führungsmittel drehbar gelagert ist. Vorteilhafterweise ist das hintere Ende des Führungsmittels halbkreisförmig ausgebildet, wodurch sich die Reibungskräfte beim Drehen des Isolierkörpers um seine Zapfen, wenn sich diese am hinteren Ende des Führungsmittels befinden, verringern. Die drehbare Lagerung hat den Vorteil, dass die elektrischen Leiter, welche zunächst durch eine hintere Öffnung an einer Hinterfläche des Isolierkörpers in den jeweiligen Führungskanal eingeführt und hindurchgeschoben werden können, so dass sie aus einer vorderen Öffnung, die sich in einer Vorderfläche des Isolierkörpers befindet, wieder austreten und dort abgeschnitten und somit auf die dafür vorgesehene Länge gebracht werden. Dabei ist es vorteilhaft, wenn die Vorderfläche und die Hinterfläche des Isolierkörpers einander gegenüberliegend und rechtwinklig zu den beiden Seitenflächen angeordnet sind. Dementsprechend besitzt jeder elektrische Leiter beim Eindrücken des Isolierkörpers in das Gehäuse bezüglich des Kontaktelements im Wesentlichen einen axialen Verlauf, d.h. er weicht nur im Bereich der Umlenkschrägen oder Umlenkrundungen von dieser axialen Ausrichtung zur Schneidklemme ab, um in diesem Bereich von der Schneidklemme kontaktiert werden zu können.

### Ausführungsbeispiel

Ein Ausführungsbeispiel der Erfindung ist in der Zeichnung dargestellt und wird im folgenden näher erläutert. Es zeigen:
- Fig. 1: einen Steckverbinder mit einem nicht eingeführten, abgewinkelten Isolierkörper.
- Fig. 2: den Steckverbinder mit einem in das Gehäuse hineingedrückten Isolierkörper.
- Fig. 3: den Steckverbinder mit einem in einem Teilschnitt durch die oberen Führungskanäle gezeigten, nicht eingeführten Isolierkörper in schräger Seitenansicht.
- Fig. 4: den Steckverbinder mit in dem Schnitt gezeigten nicht eingeführten Isolierkörper in einer Draufsicht.
- Fig. 5: ein zum Gehäuse gehörendes Steckteil mit seinem Steckgesicht.

Die Fig. 1 stellt einen Steckverbinder 1 dar. Dieser Steckverbinder 1 besteht aus einem Gehäuse 2 und einem Isolierkörper 3. Das Gehäuse 2 besitzt an einer Seite eine Öffnung, und weist zwei Seitenteile 21,21' auf, die an einer Seite spitz zulaufend über diese Öffnung hinausragen. Diese Seitenteile besitzen jeweils einen Schlitz 22,22'. Jeder Schlitz weist ein hinteres Ende 221, 221' auf, das sich im spitz zulaufenden Bereich des Seitenteils befindet, der über die Öffnung des Gehäuses hinausragt. Dabei ist nur das hintere Ende des ersten Schlitzes 221 in der Zeichnung dargestellt, weil das hintere Ende das zweiten Schlitzes 221' durch den Isolierkörper verdeckt wird. Die beiden Schlitze 22,22' befinden sich im Bereich der Öffnung des Gehäuses 2.

Weiterhin weist das Gehäuse 2 mehrere Kontaktelemente auf, an deren einem Ende sich jeweils eine Schneidklemme 23 befindet.

An einer der Öffnung gegenüberliegenden Seite besitzt das Gehäuse 2 ein Steckteil 24.

Der Isolierkörper 3 ist quaderförmig ausgebildet und besitzt an zwei gegenüberliegenden Seiten jeweils eine erste und eine zweite Seitenfläche 31,31'. Rechtwinklig dazu weist er eine Vorderfläche 32 und eine Hinterfläche 32' auf.

An den Seitenflächen 31,31' besitzt der Isolierkörper 3 jeweils einen zylinderförmigen Zapfen, von denen nur der erste Zapfen 33 in der Zeichnung dargestellt ist, weil der zweite Zapfen in der Zeichnung durch den Isolierkörper 3 verdeckt ist und daher nicht grafisch dargestellt wird. Der zweite Zapfen gleicht dem ersten Zapfen 33 und ist symmetrisch dazu an der zweiten Seitenfläche 31' angeordnet.

Mit diesen beiden Zapfen 33 greift der Isolierkörper 3 in den jeweiligen Schlitz 22,22' und ist somit unverlierbar an dem Gehäuse 2 gehalten. Weiterhin ist der Isolierkörper 3 um eine durch die beiden Zapfen 33 verlaufenden Achse drehbar gelagert. Insbesondere gilt dies, wenn sich die beiden Zapfen 33 am hinteren Ende 221,221' des jeweiligen Schlitzes 22,22' befinden. Das hintere Ende 221,221' der Schlitze 22,22' ist halbkreisförmig ausgeführt, so dass die Achse dann durch den Mittelpunkt dieser Halbkreise verläuft.

Weiterhin sind mehrere in den Isolierkörper 3 eingeführte elektrische Leiter 4 dargestellt. Der Isolierkörper 3 besitzt eine Vorderfläche 32 mit vorderen Öffnungen 34 zum Austritt der elektrischen Leiter 4. Solange sich der Isolierkörper 3 mit den eingeführten elektrischen Leitern 4, so wie in Fig. 1 dargestellt, stark gewinkelt zu der Achse der Schneidklemmen 23 ausgerichtet ist, können die elektrischen Leiter 4 aus den vorderen Öffnungen 34 der Vorderfläche 32 austreten und dort auf eine geeignete Länge abgeschnitten werden.

Angrenzend an jede der vorderen Öffnungen 34 weist der Isolierkörper jeweils eine Tasche 35 auf. Diese Tasche 35 ist zur Aufnahme jeweils einer Schneidklemme 23 vorgesehen.

Die Fig. 2 stellt den Steckverbinder 1 mit einem in das Gehäuse 2 hineingedrückten Isolierkörper 3 dar. Dazu wurde, ausgehend von der Darstellung aus Fig. 1, der Isolierkörper 3 zunächst nahezu um 90° um seine am hinteren Ende 221,221' der Schlitze 22,22' befindlichen Zapfen 33 gedreht und dann entlang der Schlitze 22,22' in das Gehäuse 2 eingeführt und hineingedrückt.

Dabei werden die Schneidklemmen 23 in die Taschen eingeführt und kontaktieren mit den zuvor an einer Hinterfläche 32' in jeweils eine hintere Öffnung 34'eingeführten und Wesentlichen längs zu den Schneidklemmen 23 durch den Isolierkörper 3 geführten elektrischen Leitern 4.

Ergänzend dazu stellen die Fig. 3 und die Fig. 4 den Steckverbinder 1 mit einem gegenüber Fig. 1 bereits gedrehten aber gegenüber Fig. 2 noch nicht eingeführten Isolierkörper 3 in schräger Seitenansicht und in Draufsicht dar. Dabei ist der Isolierkörper jeweils in einem durch drei seiner Führungskanäle 36, nämlich drei oberer Führungskanäle 36, verlaufenden Schnitt dargestellt.

Insbesondere in Fig. 4 wird der Verlauf der Führungskanäle 36 in Zusammenhang mit den Taschen 35 und den Schneidklemmen 23 sehr gut sichtbar.

Beginnend mit einer hinteren Öffnung 34' in der Hinterfläche 32' verläuft der Führungskanal 36 zunächst geradlinig und geht dann, etwa in der Mitte des Isolierkörpers 3, in die Umlenkschräge 37 über. Im Bereich dieser Umlenkschrägen 37 kreuzt er die Tasche 35. Im weiteren Verlauf geht der Führungskanal 36 wieder aus der Umlenkschrägen 37 in einen geradlinigen Verlauf über, der parallel zum ursprünglichen Verlauf auf die vordere Öffnung 34, welche sich in der Vorderfläche 32 befindet, zuläuft.

Dabei ist gut ersichtlich, dass die elektrischen Leiter 4 innerhalb des Isolierkörpers 3 im Wesentlichen in Richtung der Schneidklemmen 23 verlaufen.

Weiterhin ist zu sehen, dass die Schneidklemmen 23 über eine elektrische Verbindung 231 mit im Steckteil 24 angeordneten Kontakten 244 elektrisch leitend verbunden sind.

Die Fig. 5 stellt da Steckteil 24 mit seinem Steckgesicht dar. Das Steckgesicht weist Kontaktöffnungen 242 und Verrastungsöffnungen 241 auf. In den Kontaktöffnungen 242 sind elektrische Kontakte 244 und in den Verrastungsausnehmungen 241 sind Verrastungsmittel 243 angeordnet.

### Bezugszeichenliste

### Steckverbinder mit Schneidklemmen und einem unverlierbaren Isolierkörper

Az.: P210-43 EP P 9
- 1: Steckverbinder
- 2: Gehäuse
- 21, 21': Seitenteile
- 22, 22': Schlitze
- 221,221': hinteres Ende der Schlitze
- 23: Schneidklemme
- 231: elektrische Verbindung
- 24: Steckteil
- 241: Verrastungsausnehmung
- 242: Kontaktöffnung
- 243: Verrastungsmittel
- 244: elektrische Kontakte

- 3: Isolierkörper
- 31,31': Seitenflächen
- 32: Vorderfläche
- 32': Hinterfläche
- 33: Zapfen
- 34: vordere Öffnung
- 34': hintere Öffnung
- 35: Tasche
- 36: Führungskanal
- 37: Umlenkschräge
- 4: elektrische Leiter

## Patentansprüche

1. Steckverbinder (1) für mehrere elektrische Leiter (4), umfassend ein Gehäuse (2) und einen Isolierkörper (3), wobei der Isolierkörper (3) für jeden elektrischen Leiter (4) einen Führungskanal (36) mit einer Umlenkschräge (37) oder einer Umlenkrundung aufweist, und wobei das Gehäuse (2) für jeden elektrischen Leiter (4) ein Kontaktelement zu dessen Kontaktierung aufweist, wobei diese Kontaktelemente jeweils an mindestens einem Ende mit einer Schneidklemme (23) versehen sind, und wobei der Isolierkörper (3) für jede Schneidklemme (23) eine Tasche (35) aufweist, welche dafür vorgesehen ist, beim Hineindrücken des Isolierkörpers (3) in das Gehäuse (2) die entsprechende Schneidklemme (23) aufzunehmen, wobei der Führungskanal (36) im Bereich seiner Umlenkschräge (37) oder Umlenkrundung die dazugehörige Tasche (35) kreuzt, wodurch jede Schneidklemme (23) den dazugehörigen in den jeweiligen Führungskanal (36) eingeführten und somit quer durch die Tasche (35) geführten elektrischen Leiter (4) durch Hineindrücken des Isolierkörpers (3) in das Gehäuse (2) kontaktiert, **dadurch gekennzeichnet, dass** das Gehäuse (2) an einer Seite eine Öffnung besitzt, und dass der Isolierkörper (3) im Bereich dieser Öffnung unverlierbar am Gehäuse (2) gehalten ist, wobei der Isolierkörper (3) und das Gehäuse (2) miteinander steckbar sind, und dass der Isolierkörper (3) an zwei einander gegenüberliegenden Seitenflächen (21,21') jeweils einen zylinderförmigen Zapfen (33) aufweist, und dass das Gehäuse (2) zwei Führungsmittel (22,22') aufweist, in welche die beiden Zapfen (33) jeweils eingreifen.

2. Steckverbinder (1) nach Anspruch 1, **dadurch gekennzeichnet, dass** der Isolierkörper (2) mit seinen Zapfen (33) in den Führungsmitteln (22,22') unverlierbar gehalten und entlang der Führungsmittel (22) in das Gehäuse (2) einschiebbar ist.

3. Steckverbinder (1) nach einem der Ansprüche 1 oder 2, **dadurch gekennzeichnet, dass** es sich bei den Führungsmitteln um zwei Schlitze (22,22') handelt und dass die beiden Schlitze (22,22') in zwei einander gegenüberliegenden Seitenteilen (21,21') des Gehäuses (2) angeordnet sind.

4. Steckverbinder (1) nach Anspruch 3, **dadurch gekennzeichnet, dass** die Seitenteile (21,21') über die Öffnung des Gehäuses hinausragen und dass die beiden Schlitze (22,22') jeweils ein hinteres Ende (221,221') aufweisen, dass sich in dem Bereich der Seitenteile (21,21') befindet, welcher über die Öffnung des Gehäuses (2) hinausragt.

5. Steckverbinder nach Anspruch 4, **dadurch gekennzeichnet, dass** die hinteren Enden (221,221') der Schlitze (22,22') halbkreisförmig ausgebildet sind.

6. Steckverbinder nach einem der Ansprüche 1 bis 5, **dadurch gekennzeichnet, dass** der Isolierkörper (3) um eine durch seine beiden Zapfen (33) verlaufende Achse drehbar in den beiden Führungsmitteln (22,22'), insbesondere an den hinteren Enden (221,221') der Führungsmittel (22,22'), gelagert ist.

7. Steckverbinder nach einem der Ansprüche 1 bis 6, **dadurch gekennzeichnet, dass** der Führungskanal (36) mit seiner Umlenkschrägen (37) oder Umlenkrundung S-förmig ausgebildet ist.

## Claims

1. Plug connector (1) for a plurality of electrical conductors (4), comprising a housing (2) and an insulating body (3), wherein the insulating body (3) for each electrical conductor (4) has a guide channel (36) with a deflecting bevel (37) or a deflecting rounded portion, and wherein the housing (2) for each electrical conductor (4) has a contact element for making contact with said electrical conductor, wherein these contact elements are provided in each case at at least one end with an insulation displacement terminal (23), and wherein the insulating body (3) for each insulation displacement terminal (23) has a pocket (35), which is provided for receiving the corresponding insulation displacement terminal (23) when the insulating body (3) is pushed into the housing (2), wherein the guide channel (36) intersects the associated pocket (35) in the region of the deflecting bevel (37) or deflecting rounded portion of said guide channel, as a result of which each insulation displacement terminal (23) makes contact with the associated electrical conductor (4), which is inserted into the respective guide channel (36) and is therefore guided transversely through the pocket (35), by the insulating body (3) being pushed into the housing (2), **characterized in that** the housing (2) has an opening on one side, and **in that** the insulating body (3) is held captively on the housing (2) in the region of this opening, wherein the insulating body (3) and the housing (2) can be plugged with one another, and **in that** the insulating body (3) has, on two mutually opposite side faces (21, 21'), in each case one cylindrical pin (33), and **in that** the housing (2) has two guide means (22, 22'), into which the two pins (33) engage in each case.

2. Plug connector (1) according to Claim 1 **characterized in that** the insulating body (2) is held captively with its pins (33) in the guide means (22, 22') and can be pushed along the guide means (22) into the housing (2).

3. Plug connector (1) according to either of Claims 1 and 2, **characterized in that** the guide means are two slots (22, 22'), and **in that** the two slots (22, 22') are arranged in two mutually opposite side parts (21, 21') of the housing (2).

4. Plug connector (1) according to Claim 3, **characterized in that** the side parts (21, 21') protrude beyond the opening in the housing, and **in that** the two slots (22, 22') each have a rear end (221, 221') which is located **in that** region of the side parts (21, 21') which protrudes beyond the opening in the housing (2).

5. Plug connector according to Claim 4, **characterized in that** the rear ends (221, 221') of the slots (22, 22') are semicircular.

6. Plug connector according to one of Claims 1 to 5, **characterized in that** the insulating body (3) is mounted in the two guide means (22, 22'), in particular at the rear ends (221, 221') of the guide means (22, 22'), rotatably about an axis running through the two pins (33) of said, insulating body.

7. Plug connector according to one of Claims 1 to 6, **characterized in that** the guide channel (36) with its deflecting bevels (37) or deflecting rounded portion is S-shaped.

## Revendications

1. Connecteur (1) destiné à plusieurs conducteurs électriques (4), comprenant un logement (2) et un corps isolant (3), dans lequel le corps isolant (3) comporte, pour chaque conducteur électrique (4), un canal de guidage (36) comportant un biseau de déviation (37) ou un arrondi de déviation, et dans lequel le logement (2) comporte, pour chaque conducteur électrique (4), un élément de contact permettant sa mise en contact, dans lequel lesdits éléments de contact sont respectivement pourvus, à au moins une extrémité, d'une borne autodénudante (23), et dans lequel le corps isolant (3) comporte, pour chaque borne autodénudante (23), une poche (35) qui est prévue pour recevoir la borne autodénudante (23) correspondante lors de l'insertion du corps isolant (3) dans le logement (2), dans lequel le canal de guidage (36) traverse la poche (35) associée dans la région de son biseau de déviation (37) ou de son arrondi de déviation, d'où il résulte que chaque borne autodénudante (23) est mise en contact avec le conducteur électrique (4) associé introduit dans le canal de guidage (36) respectif et par conséquent guidé transversalement à la poche (35) par insertion du corps isolant (3) dans le logement (2), **caractérisé en ce que** le logement (2) possède une ouverture sur un côté et **en ce que** le corps isolant (3) est maintenu de manière imperdable sur le boîtier (2) dans la région de ladite ouverture, dans lequel le corps isolant (3) et le logement (2) sont enfichables l'un dans l'autre, et **en ce que** le corps isolant (3) comporte respectivement sur deux surfaces latérales opposées (21, 21') un tenon cylindrique (33), et **en ce que** le logement (2) comporte deux moyens de guidage (22, 22') dans lesquels s'engagent respectivement les deux tenons (33).

2. Connecteur (1) selon la revendication 1, **caractérisé en ce que** le corps isolant (2) est maintenu de manière imperdable par son tenon (33) dans les moyens de guidage (22, 22') et peut être amené à coulisser le long des moyens de guidage (22) dans le logement (2).

3. Connecteur (1) selon l'une quelconque des revendications 1 ou 2, **caractérisé en ce que** les moyens de guidage sont deux fentes (22, 22') et **en ce que** les deux fentes (22, 22') sont disposées dans deux parties latérales opposées (21, 21') du logement (2).

4. Connecteur (1) selon la revendication 3, **caractérisé en ce que** les parties latérales (21, 21') dépassent de l'ouverture du logement et **en ce que** les deux fentes (22, 22') présentent respectivement une extrémité arrière (221, 221') qui se trouve dans la région des parties latérales (21, 21') et qui dépasse de l'ouverture du logement (2).

5. Connecteur selon la revendication 4, **caractérisé en ce que** les extrémités arrière (221, 221') des fentes (22, 22') sont réalisées sous la forme d'un demi-cercle.

6. Connecteur selon l'une quelconque des revendications 1 à 5, **caractérisé en ce que** le corps isolant (3) est monté tournant autour d'un axe passant par ses deux tenons (33) dans les deux moyens de guidage (22, 22'), notamment aux extrémités arrière (221, 221') des moyens de guidage (22, 22').

7. Connecteur selon l'une quelconque des revendications 1 à 6, **caractérisé en ce que** le canal de guidage (36) est réalisé de manière à ce que son biseau de déviation (37) ou son arrondi de déviation présente la forme d'un S.
